# EUROPÄISCHE PATENTSCHRIFT

(11) **EP 2 057 718 B1**
(45) Veröffentlichungstag und Bekanntmachung des Hinweises auf die Patenterteilung: **16.05.2012**
(21) Anmeldenummer: 07819008.9
(22) Anmeldetag: 15.10.2007
(51) Int. Cl.: H01R 25/14, H01R 25/00

(54) **ENERGIESCHIENENSYSTEM**
POWER RAIL SYSTEM
SYSTEME D'ENERGIE A RAIL

(30) Priorität: 16.10.2006 DE 202006015827 U
(43) Veröffentlichungstag der Anmeldung: 13.05.2009
(73) Patentinhaber: Knürr GmbH, 94424 Arnstorf (DE)
(72) Erfinder: HUBER, Arthur, 94081 Fürstenzell (DE); FEIGL, Josef, 94424 Arnstorf (DE); STEPPUTAT, Christian, 94034 Passau (DE)
(74) Vertreter: Heim, Hans-Karl
(86) Internationale Anmeldenummer: PCT/EP2007/008937
(87) Internationale Veröffentlichungsnummer: WO 2008/046577

(56) Entgegenhaltungen:
- EP-A- 1 521 511
- DE-A1-102005 040 859
- DE-U1- 29 802 689
- US-A- 5 788 517
- US-A1- 2005 169 015

## Beschreibung

Die Erfindung betrifft ein Energieschienensystem gemäß dem Oberbegriff des Anspruchs 1. Ein solches Energieschienensystem ist aus der DE-U-29802689 bekannt.

Um in Gehäusen und Schränken der Informatiktechnik Verbraucher mit Energie zu versorgen, werden meist Dosenleisten verwendet. Diese Dosenleisten sind oft mit Befestigungseinrichtungen versehen, an denen sie in oder an derartigen Gehäusen und Schränken fixiert werden können. Die Art der Steckdosen ist aber bei derartigen Dosenleisten fest vorgegeben, so dass für Verbraucher, die eine andere Steckdosenart benötigen, eine weitere Dosenleiste installiert werden muss.

Ein vergleichbares System ist für 19"-Serverschränke bekannt. Hierbei gibt es eine Basisstruktur, die vertikal im Serverschrank angebracht ist. Diese Basisstruktur weist in festen Abständen Anschlüsse auf, an die beliebige Dosenleisten aufgesteckt werden können. Hierdurch ist ein Austausch einer einzelnen Dosenleiste möglich. In dieser Basisstruktur sind hierbei die Energieleitungen vorgesehen.

Nachteilig an dieser Konstruktion ist, dass durch die Anschlusseinrichtungen in festen, vorgegebenen Abständen, die Dosenleisten nur an bestimmten, vorher festgelegten Positionen angebracht werden können.

Ein Ziel ist es daher, den Verkabelungsaufwand möglichst gering zu halten, das heißt möglichst kurze Kabel zu verwenden, so dass es wünschenswert ist, die Steckdosen möglichst nahe an den entsprechenden Verbrauchern zur Verfügung zu stellen.

Der Erfindung liegt die **Aufgabe** zugrunde, ein Energieschienensystem zur Versorgung von Verbrauchern zu schaffen, bei dem Verteilungseinrichtungen möglichst nah am Verbraucher angeordnet werden können und das einfach erweiterbar und anpassbar aufgebaut ist.

Die Aufgabe wird erfindungsgemäß durch ein Energieschienensystem mit den Merkmalen des Anspruchs 1 gelöst.

Demnach ist vorgesehen, dass die Energie leitende Basisstruktur im Wesentlichen über die gesamte Länge mindestens Energieleitungen aufweist, die als erste Kontakteinrichtungen ausgebildet sind und dass mindestens ein Modul zur Energieverteilung und/oder Energieeinspeisung zweite Kontakteinrichtungen zur Kontaktierung mit den ersten Kontakteinrichtungen der Basisstruktur aufweist. Ferner erfolgt die Kontaktierung an einer beliebigen Stelle auf der oder mit der Basisstruktur.

Weitere vorteilhafte Ausführungsformen sind in den abhängigen Ansprüchen, der Beschreibung sowie den Figuren und deren Erläuterung angegeben.

Ein Grundgedanke der Erfindung kann darin gesehen werden, bei der Konstruktion des Energieschienensystems darauf zu achten, dass bei der Positionierung der Module zur Energieverteilung und/oder Energieeinspeisung ein möglichst hoher Freiheitsgrad zur Verfügung steht. Dies wird erfindungsgemäß dadurch erreicht, dass die Energie leitende Basisstruktur über ihre gesamte Länge Kontakteinrichtungen aufweist. Diese Kontakteinrichtungen können beispielsweise in Form von Energieschienen ausgeführt sein. Die Module zur Energieverteilung weisen eine weitere zweite Kontakteinrichtung auf, um die Energieschienen zu kontaktieren. Mit der Kontaktierung wird eine Energie übertragende Verbindung zwischen der Basisstruktur und den Modulen hergestellt. Da die Energieschienen durchgehend über die gesamte Länge der Basisstruktur als Kontakteinrichtung verlaufen, ist es möglich, die Module zur Energieverteilung an einer beliebigen Stelle mit der Basisstruktur zu verbinden. Hierdurch können die Module zur Energieverteilung möglichst nah an den jeweiligen Verbrauchern angebracht werden.

Ein weiterer Vorteil ist die Möglichkeit des gleichzeitigen Einsatzes von verschiedenen Energieverteilungsmodulen. Die verschiedenen Module können beispielsweise unterschiedliche Steckplätze für die Verbraucher aufweisen, oder je nach Auslegung auch unterschiedliche Spannungen anbieten bzw. unterschiedlich mittels Sicherungen abgesichert sein.

Grundsätzlich können die Module zur Energieverteilung beliebig ausgeführt sein. Bevorzugt sind sie auf die jeweiligen Anschlussmöglichkeiten bzw. -vorgaben der Verbraucher ausgelegt. So ist es beispielsweise möglich, die Energieverteilungsmodule als Klemmleisten für eine offene Verkabelung vorzusehen. Andererseits ist es vorteilhaft, diese Module in Art einer Dosenleiste auszuführen. Hierdurch erleichtert sich der Anschluss von Verbrauchern. Durch die Verwendung von einzelnen Modulen ist es möglich, mehrere Module mit einer unterschiedlichen Steckdosenanordnung auszuführen, die auf die jeweiligen Verbraucher angepasst ist. So können auch andere spezielle Steckertypen oder unterschiedliche länder-und/oder standardspezifische Steckdosensysteme verwendet werden.

In einer bevorzugten Weiterbildung, weist die Basisstruktur zusätzlich zu den Energieleitungen Datenleitungen auf. Diese sind als weitere dritte Kontakteinrichtungen ausgebildet. Hierbei ist es vorteilhaft, wenn auch mindestens ein Modul eine weitere Kontakteinrichtung aufweist, um mit den dritten Kontakteinrichtungen in Verbindung zu treten.

Auf diese Weise wird ein Datentransfer über die Datenleitungen ermöglicht.

Prinzipiell kann die Kommunikation über die Datenleitungen von jeder beliebigen Stelle gesteuert werden. So kann eine entsprechende Kommunikationseinrichtung beispielsweise direkt auf der Energie leitenden Basisstruktur vorgesehen sein. Eine andere vorteilhafte Möglichkeit ist es, ein weiteres Modul als Kommunikationsmodul vorzusehen, welches mindestens Kontakteinrichtungen zur Kontaktierung der Datenleitungen aufweist. Ferner sollte dieses Modul zum Senden und/oder Empfangen von Information auf den Datenleitungen ausgelegt sein.

Bei der Verwendung eines zusätzlichen Moduls für die Datenkommunikation kann die Grundversion ohne diese zusätzlichen Einrichtungen zur Datenverteilung vorgesehen werden und erst später aufgerüstet werden, wenn eine derartige weitere Funktionalität benötigt wird.
In diesem Zusammenhang ist es vorteilhaft, wenn mindestens das Modul zur Energieverteilung und/oder zur Energieeinspeisung ebenfalls Einrichtungen zum Senden und/oder Empfangen von Information auf den Datenleitungen aufweist. Hierdurch ist es möglich, dass das Kommunikationsmodul oder eine andere Kommunikationseinrichtung, Daten von den Energieeinspeisungsmodulen und/oder Energieverteilungsmodulen empfängt. So kann beispielsweise eine Kontrolle oder Steuerung der eingespeisten Gesamtleistung oder der einzelnen Module einfach durchgeführt werden.

Es ist auch möglich weitere Kontrollmechanismen über eine derartige Funktionalität zu realisieren. Zum Beispiel kann das Kommunikationsmodul so ausgelegt sein, dass durch entsprechende Algorithmen die Position der einzelnen Verteilungsmodule bestimmbar ist. Weist das Kommunikationsmodul weiterhin eine Schnittstelle zum Netzwerk oder zu Verwaltungs- und Betriebssystemen auf, so können diese Informationen zur Wartung oder den aktuellen Einsatzbedingungen eingesetzt oder abgefragt werden. Hierdurch ist eine Wartung vor Ort nicht mehr zwingend erforderlich. Weitere Möglichkeiten bestehen auch in einem gezielten Abschalten von einzelnen Steckdosen beziehungsweise Verbrauchern.

Das Kommunikationsmodul kann vorteilhafter Weise so ausgelegt sein, dass die Strom- bzw. Spannungsmessung auf einzelne Module oder Dosen heruntergebrochen werden kann bzw. dafür einzeln ermittelt wird.
Auch das Absichern der einzelnen Module bzw. Dosenleisten kann durch das Kommunikationsmodul angezeigt bzw. kontrolliert werden.

Um den Kontakt der Module an der Basisstruktur zu verbessern, ist es vorteilhaft, wenn die Module zangenartige Kupplungselemente zum Eingriff mit dieser Basisstruktur aufweisen. Diese sind bevorzugt am jeweiligen Randbereich der Module angebracht.

Für eine sichere Kontaktierung hat es sich als vorteilhaft herausgestellt wenn die ersten und/oder dritten Kontakteinrichtungen als weibliche Kontakteinrichtungen ausgebildet sind und die zweiten und/oder vierten Kontakteinrichtungen als dazu passende männliche Kontakteinrichtungen vorgesehen sind. Hierdurch ergibt sich zum einen der Vorteil, dass die Energieleitungen und Kontakteinrichtungen auf der Basisstruktur, die als weibliche Einrichtungen ausgeführt sind, geschützt gelegen sind und ein ungewolltes Kontaktieren verhindert wird. Die hervorstehenden zangenartigen Kupplungselemente, die an den Modulen vorgesehen sind, dienen zum Schutz der männlichen ebenfalls hervorstehenden Kontaktierungseinrichtungen, so dass diese nicht verbogen oder beschädigt werden können.

Grundsätzlich können die Kontakteinrichtungen männlich/weiblich oder weiblich/männlich ausgebildet sein, wobei eine Ausführung mit Berührungsschutz bevorzugt wird.

In einer weiteren vorteilhaften Ausführungsform sind die Module mit mindestens einer Verriegelungseinrichtung ausgestattet. Diese ist bevorzugt im Endbereich des jeweiligen Moduls angebracht. Eine derartige Verriegelungseinrichtung dient zur zusätzlichen Befestigung der Module an der Basisstruktur, so dass auch ein ungewolltes Verrutschen oder Abnehmen verhindert wird.

Neben der Möglichkeit der Ferndiagnose über das Kommunikationsmodul, welches vorteilhafterweise zur Kommunikation mit Steuerungs- und/oder Kontrollsystemen ausgelegt ist, ist es ebenfalls möglich, zusätzliche Anzeigeeinrichtungen zur Ausgabe von Informationen an den einzelnen Modulen vorzusehen. So können beispielsweise LEDs mit verschiedenen Farben vorgesehen sein, um den Belegungsstatus der einzelnen Steckdosen auf einem Verteilungsmodul zu kennzeichnen. Ebenso können auch LCD-Monitore oder Mehrsegmentanzeigen für die Module vorgesehen sein, um Informationen über die aktuelle Energielast, die angeschlossenen Verbraucher oder Fehlermeldungen anzuzeigen.
In ähnlicher Weise können Anzeigendisplays an beliebiger Stelle der Basisstruktur bzw. mit Modulen adaptierbar vorgesehen werden.
Hierdurch wird eine Kontrolle vor Ort erleichtert, so dass bei einer derartigen Wartung keine langen und ausführlichen Diagnose- und Überprüfungstests durchgeführt werden müssen, um die Funktionsfähigkeit zu prüfen. Die Anzeigeeinrichtungen können zusätzlich auch Eingabeeinrichtungen aufweisen, um eventuell Fehleranalysen oder bestimmte Ausgaben anzustoßen bzw. abzufragen.

In einer vorteilhaften Ausführungsform weisen die Endstücke der Basisstrukturen die Möglichkeit auf, eine weitere Energie leitende Basisstruktur anzusetzen. Hierdurch kann das erfindungsgemäße Energieschienensystem einfach erweitert werden, so dass es an eine größere Anzahl an Verbrauchern angepasst werden kann, ohne große Änderungen im Gesamtsystem vornehmen zu müssen.

Da die elektronischen Baugruppen und Verbraucher in elektronischen Gehäusen und Schränken, kurz Elektronikschränken bzw. 19"-Serverschränke genannt, immer dichter platziert werden, steigt auch der Energiebedarf eines derartigen Schrankes. Auch aus diesem Grund ist das Energieschienensystem in einer vorteilhaften Ausführungsform zur Übertragung und Durchleitung von mehreren Stromphasen ausgelegt. Die Basisstruktur weist dann mindestens eine Energieleitung pro Phase auf.
Die Energiemodule sind dabei durch die Möglichkeit, nur bestimmte Energieleitungen zu kontaktieren, in der Lage, unterschiedliche Phasen oder auch mehrere Phasen für die anzuschließenden Verbraucher anzubieten. Auch ist es möglich, dass unterschiedliche Energieverteilungsmodule unterschiedliche Phasen nutzen, um beispielsweise die Last auf alle Phasen gleichmäßig verteilen zu können.

Die Erfindung wird nachfolgend anhand von Ausführungsbeispielen und schematischen Zeichnungen näher erläutert. In diesen Zeichnungen zeigen:
- Fig. 1: eine Prinzipskizze eines erfindungsgemäßen Energieschienensystems;
- Fig. 2: eine Aufsicht auf ein Energieschienensystem mit verschiedenen Modulen;
- Fig. 3: eine Schnittansicht durch ein Modul und eine Basisstruktur vor dem Einsetzen;
- Fig. 4: eine Schnittansicht durch das Modul und die Basisstruktur aus Fig. 3 nach dem Einsetzen;

- Fig. 5: eine Schnittansicht durch ein Modul und eine Basisstruktur mit Verriegelungseinrichtung;
- Fig. 6: einen Serverschrank mit zwei eingebauten Energieschienensystemen; und
- Fig. 7: eine Prinzipskizze eines doppelten Energieschienensystems mit Kupplungsendstück.

Fig. 1 zeigt eine Prinzipskizze eines erfindungsgemäßen Energieschienensystems 1. Das hier gezeigte Energieschienensystem 1 weist eine Basisstruktur 2 mit je zwei Endstücken 6 auf. Auf die Basisstruktur 2 sind ein Energieeinspeisungsmodul 3, ein Energieverteilungsmodul 4 und ein Kommunikationsmodul 5 aufgebracht. In einer anderen Auslegung kann es zweckmäßig sein, das Kommunikationsmodul in das Einspeisemodul zu integrieren, z.B. dass es auf einer Steckkarte im Einspeisemodul vorgesehen ist.

Gemäß Fig. 1 ist das Energieeinspeisungsmodul 3 mit dem lokalen Energieversorgungssystem verbunden. Neben der einfachen Einspeisung des Stroms aus dem lokalen Energieversorgungssystem auf die Basisstruktur 2 kann es weitere Funktionen ausführen. Beispielsweise können Transformatoreinrichtungen oder zusätzliche Sicherungen wie Überspannungssicherungen vorgesehen sein. Nachdem über das Energieeinspeisungsmodul 3 die Energie d.h. der Strom, an die Basisstruktur 2 angelegt ist, ist es dem Energieverteilungsmodul 4 möglich, Energie, welche es über die Basisstruktur 2 erhält, an die angeschlossenen (hier nicht gezeigt) Verbraucher abzugeben. Zusätzlich ist auf der Basisstruktur 2 ein Kommunikationsmodul 5 angebracht. Dieses dient zur Datenübertragung mit bekannten Steuerungs- beziehungsweise Kontrollsystemen. Hierzu sind auf der Basisstruktur 2 zusätzlich zu den Energieleitungen 14 Datenleitungen 15 vorgesehen. Über diese Datenleitungen ist es dem Kommunikationsmodul 5 möglich, Informationen beziehungsweise Befehle an/von dem Energieeinspeisungsmodul 3 und dem Energieverteilungsmodul 4 zu bekommen. Beispielsweise kann es die exakte Position der einzelnen Module auf der Basisstruktur ermitteln. Auch können mehrere Energieverteilungsmodule gleichzeitig auf der Basisstruktur 2 angebracht und eingesetzt werden.

In Fig. 2 ist eine Aufsicht auf ein Energieschienensystem 1 dargestellt. Dieses Energieschienensystem 1 ist mit drei verschiedenen Energieverteilungsmodulen 4 ausgestattet, welche als Dosenleisten 17, 18, 19 ausgeführt sind. Hierbei ist die Dosenleiste 17 mit Anschlüssen für Schuko-Stecker versehen. Die Dosenleiste 18 weist Steckdosen für Kaltgerätestecker auf. Auf der Dosenleiste 19 sind beispielhaft Steckdosen nach amerikanischem Dreisteckerstandard ausgeführt. Grundsätzlich sind hierbei alle Arten von gewünschten Steckdosen, auch Drehstromdosen, bzw. mehrphasige Steckdosen, vorsehbar. Durch die Ausführung des Energieverteilungsmoduls als Modul kann es einfach ausgetauscht werden und den örtlichen Gegebenheiten und Standards angepasst werden. Wie in Fig. 2 gezeigt, ist es auch möglich, verschiedene Typen von Dosenleisten 17, 18, 19 mit einer Basisstruktur 2 zu betreiben.

Die hier dargestellten Dosenleisten 17, 18 und 19 weisen zusätzlich für jede Steckdose eine Anzeigeeinrichtung 13 auf. Diese kann beispielsweise anzeigen, wenn der Verbraucher, welcher an dieser Steckdose angeschlossen ist, Energie bezieht oder ob ein Problem oder Fehler aufgetreten ist. Am linken Ende der Basisstruktur 2 ist ein Energieeinspeisungsmodul 3 angebracht. Dieses Energieeinspeisungsmodul 3 besitzt drei Anzeigeeinrichtungen 13. Diese dienen zur Anzeige der drei zur Verfügung stehenden Phasen. Sollte ein Fehler aufgetreten sein und eine Phase nicht mehr die gewünschte Leistung zur Verfügung stellen, kann dies durch die entsprechende Anzeigeeinrichtung 13 angezeigt werden.
In einer vereinfachten Form kann die Anzeigeeinrichtung auch nur "Ausfall" oder "Funktion" anzeigen.

In den Endbereichen der Dosenleisten 17, 18 und 19 sind Betätigungseinrichtungen für die Verriegelungseinrichtungen vorgesehen.

Die in Fig. 2 dargestellte Basisstruktur 2 weist sowohl Energieversorgungsleitungen 14 wie auch Datenleitungen 15 auf. In dieser Darstellung sind fünf Energieversorgungsleitungen 14 und mindestens vier Datenleitungen 15 vorgesehen.

Die exakte Ausbildung der Basisstruktur 2 und das Aufbringen eines Moduls 3, 4 oder 5 auf diese Basisstruktur 2 wird mit Bezug auf die Figuren 3 und 4 beschrieben.

Die in Fig. 3 dargestellte Basisstruktur 2 weist fünf Energieversorgungsleitungen 14 auf. Diese Basisstruktur 2 ist zur Verwendung für ein dreiphasiges Drehstromsystem vorgesehen. Hierbei dient die Energieleitung 21 für die erste Phase, die Energieleitung 22 für die zweite Phase und die Energieleitung 23 für die dritte Phase. Die Energieleitung 24 dient beispielsweise als Nullleiter und die Energieleitung 25 für den PE-Leiter. Die hier dargestellten Energieleitungen 21, 22, 23, 24 und 25 sind als weibliche Kontakteinrichtungen 32 ausgelegt. Zur Kontaktierung und Energieübertragung weist das Modul 4 darauf angepasste männliche Kontakteinrichtungen 33 für die Energieübertragung auf. Die Datenleitungen 15 und die entsprechenden Kontakteinrichtungen 35 und 34 sind ähnlich wie die Kontakteinrichtungen 32 und 33 für die Energieübertragung ausgeführt. Da jedoch keine hohe Leistungen über die Datenleitungen 15 übertragen werden, können diese kleiner dimensioniert werden. Die Anzahl sowohl der Energieleitungen 14 wie auch der Datenleitungen 15 hängt vom exakt eingesetzten System, beispielsweise dem Kommunikationssystem ab.

Beim Aufbringen eines Moduls 4 ist es nicht immer erforderlich, dass alle fünf Energieleitungen 14 durch das Modul 4 kontaktiert sind. Soll ein Modul nur einphasig betrieben werden, d.h. nur eine Phase für die Verbraucher zur Verfügung stehen, so genügt beispielsweise die Kontaktierung mit den Energieleitungen 21, 24 und 25.

Um einen guten Kontakt zwischen der Basisstruktur 2 und dem Modul 4 zu erreichen, ist das Modul 4 an seinen seitlichen Bereichen mit vorspringenden Kupplungselementen 26 ausgestattet. Diese Kupplungselemente 26 greifen, wenn das Modul 4 auf die Basisstruktur aufgesetzt oder damit zusammengeschoben wird, in entsprechende Gegenstücke 27 an der Basisstruktur ein. Da die Kupplungselemente 26 im unteren Bereich der Module vorgesehen sind, ist es auch möglich Module vorzusehen, die breiter als die Basisstruktur 2 ausgeführt sind. Hierdurch können auch Elektronikbaugruppen mit besonders breiten Steckern verwendet werden.

Um ein ungewolltes Lösen eines Moduls 3, 4, 5, welches auf einer Basisstruktur 2 angebracht ist, zu erschweren, ist zusätzlich an den Modulen 3, 4, 5 eine Verriegelungseinrichtung 16 vorgesehen. Diese Verriegelungseinrichtung 16 greift, wie in Fig. 5 gezeigt, in eine dafür vorgesehene Aussparung 30 ein. In der hier dargestellten Form ist die Verriegelungseinrichtung 16 durch einen Stift mit einem senkrecht dazu stehenden Querstift ausgebildet. Durch die Drehung der Verriegelungseinrichtung 16 um 90° kann der Querstift nicht mehr aus dem Basismodul 2 gezogen werden und das Modul 3, 4, 5 ist auf der Basisstruktur 2 fixiert. Grundsätzlich sind aber auch andere Verriegelungskonstruktionen möglich.

In Fig. 5 ist die Kontakteinrichtung 37 für den PE-Leiter anders ausgeführt als in den Figuren 3 und 4. Sie ist hier im Vergleich zu den anderen Energieleitungen höher gesetzt, so dass das Modul 3, 4, 5 zuerst diese Kontakteinrichtung 37 beim Aufsetzen kontaktiert. Hierdurch wird eine voreilende Erde erreicht, die zu einer erhöhten Sicherheit führt.

Die Konstruktion der Energieleitungen 14 wie auch der Datenleitungen 15 ist derart, dass sie nicht offen auf der Basisstruktur 2 liegen. So kann ein ungewolltes Kontaktieren beziehungsweise Kurzschließen zwischen den einzelnen Leitungen 21, 22, 23, 24, 25, 14, 15 verhindert werden.
Die Kontakteinrichtungen können beispielsweise als Messerkontakte und mit einer entsprechenden Grundplatte ausgebildet sein. Ebenso ist eine Konstruktion mit Federkontakten möglich. Des Weiteren sind auch andere Kontakteinrichtungen, die eine kraft- und/oder formschlüssige Verbindung herstellen, verwendbar.

In Fig. 6 ist ein Serverschrank 43 dargestellt. Dieser Serverschrank weist zwei E-nergieschienensysteme 41 und 42 auf. Hierbei ist das Energieschienensystem 41 vertikal angeordnet, während das Energieschienensystem 42 horizontal angebracht ist. Beim Energieschienensystem 41 ist noch weiterer Platz für das Anbringen von zusätzlichen Modulen vorhanden. Diese Module können während des Betriebes eingesetzt werden, da bei einer Kontaktierung die anderen Module nicht beeinflusst werden. Ebenso können bei dem erfindungsgemäßen Energieschienensystem 1 auch einzelne Module während des Betriebes der Energieschiene ausgetauscht werden, ohne dass das ganze Energieschienensystem vom Netz genommen werden muss.

Fig. 7 zeigt ein doppelt ausgeführtes Energieschienensystem 51. Dieses besteht aus zwei aneinander anliegenden Energieschienen. Um die Energie von dem Energieeinspeisungsmodul 3 auch auf die zweite Schiene zu übertragen, ist zumindest ein Endstück 52 als Kupplungselement ausgebildet. Hierbei sind auf diesem Kupplungselement 52 Verbindungen für die Energie- und Datenleitungen 14 und 15 ausgeführt. Hierdurch wird die Energie aus dem Energieeinspeisungsmodul 3 auf beide Energieschienen geleitet. Gleiches gilt auch für Informationen, die über das Kommunikationsmodul 5 auf die Basisstrukturen 2 geleitet werden. In dem in Fig. 7 dargestellten Energieschienensystem 51 sind zwei Basisstrukturen Rücken an Rücken bzw. nebeneinander angebracht. Es ist aber ebenso möglich mit einem Kupplungselement zwei Basisstrukturen übereinander anzubringen, so dass sie eine größere Höhe haben. So kann beispielsweise aus einem horizontalen Energieschienensystem 42 mit Hilfe eines derartigen Kupplungselements und einer weiteren Basisstruktur ein vertikales, längeres Energieschienensystem 41 aufgebaut werden.

Das erfindungsgemäße Energieschienensystem bietet somit ein einfaches flexibles Konzept, um die Energieversorgung in Elektronikschränken flexibler gestalten zu können.

## Patentansprüche

1. Energieschienensystem (1), insbesondere für Gehäuse und Schränke der Informationstechnik, mit
- einer Energie leitenden Basisstruktur (2) und
- mindestens einem auf der Basisstruktur (2) anbringbaren Modul zur Energieverteilung (4) und/oder Ertergieeinspeisung (3),
- wobei die Energie leitende Basisstruktur (2) im Wesentlichen über die gesamte Länge mindestens Energieleitungen (14) aufweist, die als erste Kontakteinrichtungen (32) ausgebildet sind,
- wobei das mindestens eine Modul zur Energieverteilung (4) und/oder Energieeinspeisung (3) zweite Kontakteinrichtungen (33) zur Kontaktierung mit den ersten Kontakteinrichtungen (32) der Basisstruktur (2) aufweist und
- wobei die Kontaktierung an einer beliebigen Stelle auf der oder mit der Basis-struktur (2) erfolgt,
**dadurch gekennzeichnet,**
**dass** mindestens ein Modul zur Energieverteilung (4) in Art einer Dosenleiste (17, 18, 19) ausgeführt ist
**dass** die Energie leitende Basisstruktur (2) zur Übertragung von mehreren, insbesondere drei, Phasen ausgelegt ist, und
**dass** die Module zur Energieverteilung für einen wahlweisen Abgriff von einer oder mehreren Phasen ausgelegt sind.

2. Energieschienensystem nach Anspruch 1,
**dadurch gekennzeichnet,**
**dass** die Basisstruktur (2) Datenleitungen (15) aufweist, die als dritte Kontaktenrichtungen (34) ausgebildet sind.

3. Energieschienensystem nach einem der Ansprüche 1 oder 2,
**dadurch gekennzeichnet,**
**dass** mindestens ein Modul (3, 4, 5) eine vierte Kontakteinrichtung (35) zur Kontaktierung mit der dritten Kontakteinrichtungen (34) aufweist.

4. Energieschienensystem nach einem der Ansprüche 1 bis 3,
**dadurch gekennzeichnet,**
das ein Kommunikationsmodul (5) vorgesehen ist,
welches mindestens eine vierte Kontakteinrichtung (35) zur Kontaktierung mit mindestens einer dritten Kontakteinrichtung (34) aufweist, und welches zum Senden und/oder Empfangen von Information auf den Datenleitungen (15) ausgebildet ist.

5. Energieschienensystem nach einem der Ansprüche 1 bis 4,
**dadurch gekennzeichnet,**
**dass** die Module (3, 4, 5) zangenartige Kupplungselemente (26) zum Eingriff mit der Basisstruktur (2) aufweisen.

6. Energieschienensystem nach einem der Ansprüche 1 bis 5,
**dadurch gekennzeichnet,**
**dass** die ersten (32) und/oder die dritten (34) Kontakteinrichtungen als weibliche und alternativ als männliche Kontakteinrichtungen ausgebildet sind, und dass die zweiten (33) und/oder die vierten (35) Kontakteinrichtungen als männliche und alternativ als weibliche Kontakteinrichtungen ausgebildet sind.

7. Energieschienensystem nach einem der Ansprüche 1 bis 6,
**dadurch gekennzeichnet,**
**dass** die Module (3, 4, 5), insbesondere in den Endbereichen, mindestens eine Verriegelungseinrichtung (16) aufweisen, um die Module (3, 4, 5) auf oder mit der Basisstruktur (2) an der beliebigen Position zu verriegeln,

8. Energieschienensystem nach einem der Ansprüche 1 bis 7,
**dadurch gekennzeichnet,**
**dass** mindestens das Modul zur Energieverteilung (4) und/oder Energieeinspeisung (3) Einrichtungen zum Senden und/oder Empfangen von Information auf den Datenleitungen (15) aufweist.

9. Energieschienensystem nach einem der Ansprüche 4 bis 8,
**dadurch gekennzeichnet,**
**dass** am oder im Kommunikationsmodul (5) mindestens eine Schnittstelle zur Kommunikation mit Steuerungs- und/oder Kontrollsystemen vorgesehen ist, und dass die Module (3, 4, 5) Einrichtungen zur, insbesönders bidirektionalen, Steuerung und/oder Kontrolle über die Datenleitungen (15) aufweisen.

10. Energieschienensystem nach einem der Ansprüche 1 bis 9,
**dadurch gekennzeichnet,**
das die Module (3, 4, 5) Anzeigeeinrichtungen (13) zur Ausgabe von Statusinformationen aufweisen.

11. Energieschienensystem nach einem der Ansprüche 1 bis 10,
**dadurch gekennzeichnet,**
**dass** die Basisstruktur (2) Endstücke (6) aufweist, die zur Verbindung mit einer weiteren Energie leitenden Basisstruktur ausgelegt sind.

12. Energieschienensystem nach einem der Ansprüche 1 bis 11,
**dadurch gekennzeichnet,**
**dass** mindestens ein Modul zur Energieverteilung (4) länder- und/oder standardspezifische Anschlusseinrichtungen für Verbraucher oder zur Weiterleitung aufweist.

## Claims

1. Power rail system (1), particularly for casings and cabinets in the information technology field, comprising
- a power-conducting base structure (2) and
- at least one module for power distribution (4) and/or power supply (3) fittable to the base structure (2),
- wherein said power-conducting base structure (2) over substantially the entire length has at least power lines (14) constructed as first contact devices (32),
- wherein said at least one power distribution (4) and/or power supply (3) module has second contact devices (33) for contacting with said first contact devices (32) of said base structure (2) and
- wherein contacting takes place at a random location on or with said base structure (2)
**characterized in that**
at least one power distribution module (4) is implemented in the form of a socket strip (17, 18, 19),
that said power-conducting base structure (2) is designed for distributing several, particularly three phases, and
that said power distribution modules are designed for tapping one or more phases, as desired.

2. Power rail system according to claim 1,
**characterized in that**
said base structure (2) has data lines (15) constructed as third contact devices (34).

3. Power rail system according to claim 1 or 2,
**characterized in that**
at least one module (3, 4, 5) has a fourth contact device (35) for contacting with third contact devices (34).

4. Power rail system according to one of the claims 1 to 3,
**characterized in that**
a communication module (5) is provided comprising at least one fourth contact device (35) for contacting with at least one third contact device (34) and which is constructed for transmitting and/or receiving information on data lines (15).

5. Power rail system according to one of the claims 1 to 4,
**characterized in that**
said modules (3, 4, 5) have tong-like coupling elements (26) for engaging with said base structure (2).

6. Power rail system according to one of the claims 1 to 5,
**characterized in that**
said first (32) and/or third (34) contact devices are constructed as female and alternatively as male contact devices and
that said second (33) and/or fourth (35) contact devices are constructed as male and alternatively female contact devices.

7. Power rail system according to one of the claims 1 to 6,
**characterized in that**
said modules (3, 4, 5), particularly in the end regions, have at least one locking device (16) in order to lock modules (3, 4, 5) on or to said base structure (2) at the random location.

8. Power rail system according to one of the claims 1 to 7,
**characterized in that**
at least said module for power distribution (4) and/or power supply (3) has devices for transmitting and/or receiving information on said data lines (15).

9. Power rail system according to one of the claims 4 to 8,
**characterized in that**
there is at least one interface for communication with control and/or monitoring systems on or in said communication module (5) and
that said modules (3, 4, 5) have devices for the in particular bidirectional control and/or monitoring via said data lines (15).

10. Power rail system according to one of the claims 1 to 9,
**characterized in that**
said modules (3, 4, 5) have display devices (13) for outputting status information.

11. Power rail system according to one of the claims 1 to 10,
**characterized in that**
said base structure (2) has end pieces (6) designed for connection to a further power-conducting base structure.

12. Power rail system according to one of the claims 1 to 11,
**characterized in that**
at least one power distribution module (4) has national and/or standard-specific connection devices for loads or conduction.

## Revendications

1. Système d'énergie à rail (1), en particulier pour boîtier et armoires des technologies de l'information, avec
- une structure de base (2) conductrice d'énergie, et
- au moins un module de distribution d'énergie (4) et/ou d'injection d'énergie (3) pouvant être rapporté sur la structure de base (2),
- dans lequel la structure de base (2) conductrice d'énergie comprend pour l'essentiel sur toute la longueur, au moins des conduites d'énergie (14) qui sont conformées en premiers dispositifs de contact (32),
- dans lequel ledit au moins un module de distribution d'énergie (4) et/ou d'injection d'énergie (3) comprend des deuxièmes dispositifs de contact (33) pour établir un contact avec les premiers dispositifs de contact (32) de la structure de base (2), et
- dans lequel la mise en contact s'effectue à un endroit quelconque sur ou avec la structure de base (2),
***caractérisé***
***en ce qu'***au moins un module de distribution d'énergie (4) est réalisé à la manière d'une barrette (17, 18, 19) de boîtes,
***en ce que*** la structure de base (2) conductrice d'énergie est conçue pour transmettre plusieurs phases, en particulier trois, et
**en ce *que*** les modules de distribution d'énergie sont conçus pour prélever au choix une ou plusieurs phases.

2. Système d'énergie à rail selon la revendication 1, ***caractérisé en* ce *que*** la structure de base (2) comprend des lignes (15) de données qui sont conformées en troisièmes dispositifs de contact (34).

3. Système d'énergie à rail selon la revendication 1 ou 2, *caractérisé en* ce *qu*'au moins un module (3, 4, 5) comprend un quatrième dispositif de contact (35) pour établir un contact avec le troisième dispositif de contact (34).

4. Système d'énergie à rail selon l'une quelconque des revendications 1 à 3, ***caractérisé en* ce qu'**un module de communication (5) est présent,
qui comprend au moins un quatrième dispositif de contact (35) pour établir un contact avec au moins un troisième dispositif de contact (34), et
qui est conformé pour envoyer et/ou recevoir des informations sur les lignes de données (15).

5. Système d'énergie à rail selon l'une quelconque des revendications 1 à 4, ***caractérisé en ce que*** les modules (3, 4, 5) comprennent des éléments de couplage (26) de type pince pour se mettre en prise avec la structure de base (2).

6. Système d'énergie à rail selon l'une quelconque des revendications 1 à 5,
***caractérisé***
***en ce que*** les premiers (32) et/ou les troisièmes (34) dispositifs de contact sont conformés en dispositifs de contacts femelles et, en variante, mâles, et
***en ce que*** les deuxièmes (33) et/ou les quatrièmes (35) dispositifs de contact sont conformés en dispositifs de contact mâles et, en variante, femelles.

7. Système d'énergie à rail selon l'une quelconque des revendications 1 à 6, ***caractérisé en ce que*** les modules (3, 4, 5) comprennent, en particulier dans les zones d'extrémité, au moins un dispositif de verrouillage (16) afin de verrouiller les modules (3, 4, 5) dans n'importe quelle position sur ou avec la structure de base (2).

8. Système d'énergie à rail selon l'une quelconque des revendications 1 à 7, ***caractérisé en ce qu'**au* moins le module de distribution d'énergie (4) et/ou d'injection d'énergie (3) comprend des dispositifs pour envoyer et/ou recevoir des informations sur les lignes (15) de données.

9. Système d'énergie à rail selon l'une quelconque des revendications 4 à 8,
***caractérisé***
***en ce que****,* sur ou dans le module de communication (5), au moins une interface de communication avec des systèmes de commande et/ou de contrôle est prévue, et
***en ce que*** les modules (3, 4, 5) comprennent des dispositifs pour une commande et/ou un contrôle, en particulier bidirectionnel, sur les lignes (15) de données.

10. Système d'énergie à rail selon l'une quelconque des revendications 1 à 9, ***caractérisé en ce que*** les modules (3, 4, 5) comprennent des dispositifs d'affichage (13) pour émettre des informations d'état.

11. Système d'énergie à rail selon l'une quelconque des revendications 1 à 10, ***caractérisé en ce que*** la structure de base (12) comprend des embouts (6) qui sont conçus pour la jonction avec une autre structure de base conductrice d'énergie.

12. Système d'énergie à rail selon l'une quelconque des revendications 1 à 11, ***caractérisé en ce qu'**au* moins un module de distribution d'énergie (4) comprend des dispositifs de raccordement spécifiques à un pays ou une norme pour des consommateur ou pour une transmission.
